# EUROPÄISCHE PATENTSCHRIFT

(11) **EP 4 450 754 B1**
(45) Veröffentlichungstag und Bekanntmachung des Hinweises auf die Patenterteilung: **20.08.2025**
(21) Anmeldenummer: 23168497.8
(22) Anmeldetag: 18.04.2023
(51) Int. Cl.: F01B 9/04, F01B 9/08, F02B 71/04, F02B 75/32

(54) **TANGENTIAL-VERBRENNUNGSMOTOR MIT HYDRAULIKEINRICHTUNG**
TANGENTIAL COMBUSTION ENGINE WITH HYDRAULIC DEVICE
MOTEUR À COMBUSTION INTERNE TANGENTIEL DOTÉ D'UN DISPOSITIF HYDRAULIQUE

(43) Veröffentlichungstag der Anmeldung: 23.10.2024
(73) Patentinhaber: FNF Innovation Sh.P.K., 60000 Gjilan, Kosovo (AL)
(72) Erfinder: FEHMI, Mustafa, 60000 Gjilan (AL)
(74) Vertreter: Kador & Partner Part mbB

(56) Entgegenhaltungen:
- CH-A- 432 121
- DE-A1- 102006 003 026
- DE-A1- 3 531 862
- US-A- 4 016 719
- US-B2- 8 104 436

## Beschreibung

Die vorliegende Erfindung bezieht sich auf einen neuartigen Verbrennungsmotor.

Bei der Entwicklung von Verbrennungsmotoren ist es eines der Hauptziele, die durch den eingesetzten Kraftstoff erhaltene Energie so effektiv wie möglich zu nutzen, d.h. einen so hohen Wirkungsgrad wie möglich zu erzielen, um dadurch Kraftstoff einzusparen.

Im Stand der Technik bekannt sind Hubkolbenmotoren, in denen die durch die Ausdehnung der durch die Kraftstoffverbrennung erzeugten Gase in einem Zylinder verrichtete Arbeit an einem Kolben, und weiter durch eine Pleuelstange auf eine Kurbelwelle übertragen wird, wobei die Pleuelstange jeweils eine Gelenkverbindung zum Kolben und zur Kurbelwelle aufweist (Kurbeltrieb). So wird die oszillierende Bewegung des Kolbens in eine Drehbewegung umgesetzt, d.h. ein Drehmoment erzeugt.

US 8 104 436 B2 betrifft einen Quasi-Freikolbenmotor mit einer zusätzlichen Kurbelwelle, um Kolbenbaugruppen des Freikolbenmotors mit einem Schwungrad zu verbinden. Von Verbrennungskolben des Freikolbenmotors abgegebenen Leistung wird über Pumpkolben in hydraulische Leistung umgewandelt, wobei die zusätzliche Kurbelwelle und das Schwungrad eine OT-Position der Verbrennungskolben einstellen.

DE 35 31 862 A1 betrifft eine Hubkolben-Brennkraftmaschine mit mindestens einem Kolben mit mindestens einer in einem Zylinder geführten Kolbenfläche und mit mindestens einer der Kolbenfläche zugeordneten Zahnstange, die ein Zahnrad antreibt, das über einen in einer Drehrichtung sperrenden Freilauf mit einer Abtriebswelle verbunden ist und mit einer Einrichtung, die den Kolben über mindestens einen Passivhub zurückführt.

DE 10 2006 003026 A1 betrifft ein Getriebe, bei dem eine oszillierende Kraft entweder über eine Welle oder mit einer Zahnstange auf ein Stirnzahnrad in ein Wandelgetriebe übertragen wird, welches mit fünf Stirnzahnrädern ausgestattet ist. Die Umwandlung der oszillierenden in eine rotierende Bewegung wird von zwei Stirnzahnradpaaren durchgeführt, die beide zueinander einen Freilauf in die gleiche Drehrichtung haben.

Die vorliegende Erfindung hat sich zum Ziel gesetzt, die Effizienz von herkömmlichen Verbrennungsmotoren weiter zu steigern, um einen kraftsstoffsparenderen Betrieb ermöglichen zu können.

Die vorliegende Erfindung stellt daher einen Verbrennungsmotor zur Verfügung, aufweisend
- eine Welle, an der ein Antriebselement angeordnet ist,
- einen ersten Zylinder zur Treibstoffverbrennung mit einem darin bewegbar angeordneten ersten Triebkolben und
- einen zweiten Zylinder zur Treibstoffverbrennung mit einem darin bewegbar angeordnetem zweiten Triebkolben,
- wobei der Verbrennungsmotor so eingerichtet ist, dass sich die Triebkolben in den beiden Zylinder gegensinnig hin- und herbewegen,
   der dadurch gekennzeichnet ist, dass
- der erste Triebkolben mit einem ersten Druckkolben mechanisch gekoppelt ist,
- der zweite Triebkolben mit einem zweiten Druckkolben mechanisch gekoppelt ist,
- der erste und der zweite Triebkolben mit dem Antriebselement wirkverbunden sind, und
- der Verbrennungsmotor eine Hydraulikeinheit aufweist, in der der erste Druckkolben und der zweite Druckkolben bewegbar angeordnet sind und die in einem Raum zwischen den Druckkolben ein Fluid, vorzugsweise eine Flüssigkeit, enthält,
wobei der Verbrennungsmotor weiterhin so eingerichtet ist, dass mittels einer Vorhubbewegung des ersten Triebkolbens eine Rückhubbewegung des ersten Druckkolbens in der Hydraulikeinheit induziert wird, wodurch eine Vorhubbewegung des zweiten Druckkolbens in der Hydraulikeinheit induziert wird und damit eine Rückhubbewegung des zweiten Triebkolbens induziert wird, und wobei die Wirkverbindung zwischen den Triebkolben und dem Antriebselement so eingerichtet ist, dass die durch die Hin-und Herbewegung der Triebkolben erzeugte Kraft tangential auf das Antriebsmittel übertragen wird und das Antriebselement die Welle in eine kontinuierliche Rotationsbewegung versetzt.

Der erfindungsgemäße Verbrennungsmotor kann beliebige Größe haben von relativ kleinen Ausführungen wie beispielsweise einem Motor für ein Kraftrad, über KFZ-, Boot- und Flugzeugmotoren bis hin zu sehr großen Ausführungen wie beispielsweise Schiffmotoren. Er ermöglicht durch seine kompakte Form platzsparende Einbaumöglichkeiten.

Das Arbeitsprinzip des erfindungsgemäßen Motors gleicht dem von herkömmlichen Verbrennungsmotoren: Die Kraft wird durch die explosionsartige Verbrennung eines Kraftstoffs in den Brennkammern der Zylinder erzeugt und in ein Drehmoment einer Welle übertragen.

Dazu wird ein zündfähiges Kraftstoff-Sauerstoff-, normalerweise Kraftstoff-Luft-, Gemisch in die Brennkammern der Zylinder eingeführt, dort komprimiert und dann nahe der Kolben-Position mit minimaler Distanz zum Zylinderkopf (Pₘᵢₙ) gezündet. Die dadurch entstehenden Gase dehnen sich explosionsartig aus und verursachen jeweils die Bewegung des Kolben in Richtung der Position mit maximaler Distanz zum Zylinderkopf Pₘₐₓ.

Die erfindungsgemäß vorgesehene Hydraulikeinheit ermöglicht die Übertragung der auf die Druckkolben wirkenden Kraft mittels des sich in der Hydraulikeinheit befindlichen Hydraulikfluids auf die Triebkolben in den Zylindern. Die Hydraulikeinheit kann somit als Druckverstärkungseinheit aufgefasst werden und kann durch die Bereitstellung einer zusätzlichen Kraft die Bewegung der Triebkolben unterstützen, wodurch der Kraftstoffverbrauch reduzierbar werden kann und eine hinsichtlich Kraftstoffverbrauch bzw. Effizienz verbesserte Kolben-Schubbewegung ermöglicht wird. Dies kann folglich eine Steigerung der Verbrennungseffizienz und damit des Wirkungsgrad des Verbrennungsmotors ermöglichen.

Das Hydraulikfluid befindet in einem Innenraum der Hydraulikeinheit zwischen den Druckkolben. Dieser Innenraum der Hydraulikeinheit kann auch als Volumen bezeichnet werden, das die Hydraulikeinheit zwischen den Druckkolben, die in der Hydraulikeinheit bewegbar angeordnet sind, ausbildet.

Als Hydraulikfluid wird vorzugsweise eine Flüssigkeit, wie z.B. eine Flüssigkeit auf Mineralöl- oder auf Wasserbasis eingesetzt.

Die Hydraulikeinheit ist üblicherweise im Bereich der Hubwege der Druckkolben so ausgestaltet, dass die Druckkolben mit Innenwänden der Hydraulikeinheit abdichten.

Die Bewegung der Triebkolben im ersten Zylinder und im zweiten Zylinder ist im Verbrennungsmotor gemäß der vorliegenden Erfindung gegensinnig, d.h. wenn sich der erste Triebkolben im ersten Zylinder von einer Position P_{min,1} zu P_{max,1} bewegt, bewegt sich der zweite Triebkolben simultan im anderen Zylinder von der Position P_{max,2} zu P_{min,2}.

Die Übertragung der durch die Schubbewegung der jeweiligen Triebkolben erzeugte Kraft auf das Antriebselement erfolgt so, dass die Kraft immer tangential, d.h. in einem Sinus-Winkel von 90°, auf die Welle übertragen wird.

Der Verbrennungsmotor gemäß vorliegender Erfindung kann aufgrund der besonderen Ausgestaltung und Anordnung der Zylinder und der besonderen Übertragung der bei der Treibstoffverbrennung entstehenden Kräfte in ein Drehmoment auch als "Tangential-Verbrennungsmotor", oder einfacher "Tangentialmotor", bezeichnet werden.

Durch die Ausgestaltung des Tangentialmotors wird bewirkt, dass die Tangentialkräfte immer, d.h. während des gesamten Arbeitsprozesses, im maximal möglichen Sinuswinkel von 90 ° wirken bzw. übertragen werden. Somit bietet der erfindungsgemäße Motor die Vorteile, dass sowohl ein möglichst hohes Drehmoment auch bei niedrigen Drehzahlen, also auch ein möglichst konstantes Drehmoment bei verschiedenen Drehzahlen erreicht werden kann. Dies ermöglicht eine gegenüber herkömmlich ausgestalteten Hubkolbenmotoren höhere Effizienz des erfindungsgemäßen Motors und dadurch auch eine Einsparung von Kraftstoff. Dies kann sich auch vorteilhaft auf die Umwelt schonend auswirken.

Die Funktionsweise der Hydraulikeinheit ist die, dass durch die sich aus dem Vorhub des ersten Triebkolbens ergebende Kraft durch die mechanische Kopplung auf den ersten Druckkolben einwirkt, so dass sich dieser in Rücktriebsrichtung bewegt, d.h. so bewegt, dass in der Hydraulikeinheit befindliches Hydraulikfluid in den Raum der Hydraulikeinheit hinein in Richtung des zweiten Druckkolben gedrückt wird. Dadurch bewegt sich der zweite Druckkolben gegensinnig, d.h. in Vortriebsrichtung, in Richtung aus dem Raum der Hydraulikeinheit heraus.

Vor- und Rücktriebsrichtung bzw. Vorhub und Rückhub werden auf die Bewegung eines Kolbens in seiner jeweiligen Einheit (Zylinder oder Hydraulikeinheit) bezogen verstanden. Dabei bezeichnet "Vortrieb" oder "Vorhub" eine Bewegung des Kolbens in Richtung aus der Einheit heraus, und "Rücktrieb" oder "Rückhub" eine Bewegung des Kolbens in die Einheit hinein.

Z.B. wird die Bewegung des Triebkolbens nach Zündung des Gasgemisches in Richtung aus dem Zylinder heraus als "Vortrieb" oder "Vorhub" bezeichnet
Unter der "Vorderseite eines Kolbens" wird die der jeweiligen Einheit (z.B. dem Zylinder) zugewandte Seite des Kolbens, und unter Rückseite eines Kolben die der jeweiligen Einheit (z.B. Zylinder) abgewandte Seite des Kolbens verstanden.

Durch eine Bewegung des ersten Druckkolbens in Vortriebsrichtung und der damit verursachten Bewegung des Hydraulikfluids, das sich im Innenraum der Hydraulikeineinheit befindet ist, bewegt sich der zweite Druckkolben in der Hydraulikeinheit, in Rücktriebsrichtung, also gegensinnig zum ersten Druckkolben.

Unter "gegensinniger Bewegung" wird eine Bewegung der Druckkolben in der Hydraulikeinheit verstanden, derart, dass z.B. der erste Druckkolben sich in Vortriebsrichtung bewegt und so eine Bewegung in Rücktriebsrichtung des zweiten Druckkolbens induziert, und umgekehrt.

Die gegensinnige Bewegung der Druckkolben in der Hydraulikeinheit wird durch die mechanische Kopplung der Druckkolben mit den jeweiligen Triebkolben in den Zylindern, die gleichermaßen gegensinnig bewegbar angeordnet sind, unterstützt.

Im erfindungsgemäßen Verbrennungsmotor sind die Druckkolben mit den Triebkolben jeweils mechanisch gekoppelt, d.h. der erste Triebkolben ist mit dem ersten Druckkolben mechanisch gekoppelt und der zweite Triebkolben mit dem zweiten Druckkolben.

Vorzugsweise laufen der erste Triebkolben und der erste Druckkolben in gleicher Längsrichtung und somit synchron in eine Richtung und/oder laufen der zweite Triebkolben und der zweite Druckkolben in gleicher Längsrichtung und somit synchron.

In einer vorteilhaften Weiterbildung kann vorgesehen sein, dass die Rückseite des ersten Triebkolbens mit der Rückseite des ersten Druckkolbens starr verbunden ist und/oder die Rückseite des zweiten Triebkolbens mit der Rückseite des zweiten Druckkolbens starr verbunden ist. Dadurch kann eine verbesserte Stabilität erreichtt werden und eine effiziente Kraftübertragung des jeweiligen Triebkolbens auf den jeweiligen Druckkolben und umgekehrt.

Bevorzugte besteht die starre Verbindung zwischen den jeweiligen Triebkolben und den jeweiligen Druckkolben durch eine starre, lineare Stange, beispielsweise eine Pleuelstange.

Vorzugsweise sind die Druckkolben an Stangen der Triebkolben angebracht, insbesondere an Pleuelstangen der Triebkolben. Vorteilhaft kann eine erhöhte Stabilität und vereinfachte sowie kompakte Herstellung ermöglicht werden.

Vorgesehen werden kann insbesondere auch, dass der erste Triebkolben und der erste Druckkolben über eine Stange, insbesondere Pleuelstange, als einstückige oder einteilige erste Kolbeneinheit ausgestaltet ist. Diese erste Kolbeneinheit kann alternativ auch mehrteilig ausgebildet sein. Entsprechend kann vorgesehen sein, dass der zweite Triebkolben und der zweite Druckkolben über eine Stange als einstückige oder einteilige zweite Kolbeneinheit ausgestaltet ist. Diese zweite Kolbeneinheit kann alternativ auch mehrteilig ausgebildet sein.

Üblicherweise sind die Triebkolben in den Zylindern derart beweglich, dass, wenn sich der erste Triebkolben des ersten Zylinders an einer Position mit minimaler Distanz zu einem oberen Ende des ersten Zylinders befindet, sich der zweite Triebkolben im zweiten Zylinder an einer Position mit maximaler Distanz zum oberen Ende des zweiten Zylinders befindet.

Ergänzend dazu ist die Hydraulikeinheit vorzugsweise so eingerichtet, dass sich die Druckkolben so bewegen, dass, wenn sich der erste Druckkolben an einer Position mit minimaler Distanz zu einem oberen Ende der Hydraulikeinheit befindet, sich der zweite Druckkolben in der Hydraulikeinheit an einer Position mit maximaler Distanz zu einem oberen Ende der Hydraulikeinheit befindet.

Vorzugsweise umfasst das Antriebselement einen ersten Freilauf und einen zweiten Freilauf.

Üblicherweise haben Freiläufe jeweils eine Außen- und eine Innenseite, die beispielsweise als Außen- und Innenring ausgebildet sein können, die gegeneinander sperren (Mitnahmemodus) oder freilaufen (Freilaufmodus) können.

Üblicherweise sind die Freiläufe des Antriebselements baugleich.

Die Triebkolben sind in dieser Ausführungsform mit einer Außenseite der Freiläufe wirkverbunden, wobei die Wirkverbindung so beschaffen ist, dass die Hin- und Herbewegung der Triebkolben tangential auf die Außenseite des Freilaufs/der Freiläufe übertragen wird.

Die Hin- und Herbewegung der Triebkolben wird dabei in eine rotatorische Hin- und Herbewegung der Außenseite des ersten Freilaufs und eine gegensinnige rotatorische Hin- und Herbewegung des zweiten Freilaufs übertragen. Dies ermöglicht die Rotation der Welle in eine Richtung.

Die Innenseiten der Freiläufe sind dabei üblicherweise mit der Welle so verbunden, dass sie in derselben Richtung freilaufen bzw. sperren.

Üblicherweise sind die Außenseiten der Freiläufe miteinander so gekoppelt, dass sie eine gegensinnige Bewegung ausführen.

Vorzugsweise erfolgt die Kopplung der Außenseiten der Freiläufe durch eine Zahnradverbindung, wobei das sich zwischen den Freiläufen befindliche Zahnrad in an den seitlichen Außenflächen der Freiläufe vorhandenen Verzahnungen eingreift.

Weiter bevorzugt sind beide Triebkolben mit der Außenseite eines der Freiläufe, beispielsweise des ersten Freilaufs, wirkverbunden.

Eine vorteilhafte Weiterbildung des Verbrennungsmotors kann vorsehen, dass die Wirkverbindung der Triebkolben mit den Freiläufen/einem der Freiläufe mittels einer Verzahnung gebildet wird.

In einer Weiterbildung der Erfindung kann vorgesehen sein, dass die Stirnseite der Außenseite der Freiläufe/eines der Freiläufe eine Verzahnung aufweist, in die mit jeweils einem Triebkolben verbundene Zahnstangen eingreifen. Zum Beispiel können beide mit den Triebkolben verbundenen Zahnstangen in die Verzahnung an der Stirn-Außenseite des ersten Freilaufs eingreifen.

Die Zahnstangen sind üblicherweise mit Rückseite der Triebkolben verbunden, vorzugsweise starr verbunden.

Über die Zahnstangen wird die Kraft jeweils tangential auf die Außenseite des dem Zylinder zugeordneten Freilaufs übertragen, der wiederum die Kraft in ein Drehmoment seiner Innenseite überträgt. Das Drehmoment wird dann über die mit der Welle verbunden Innenseite des sperrenden Freilaufs auf die Welle übertragen.

Im Falle der bevorzugten Ausführungsform, in der beide mit den Triebkolben verbundenen Zahnstangen in die Außenseite des ersten Freilaufs eingreifen, wird die Kraft auf die Welle einmal über die Innenseite des ersten Freilaufs, und bei der rotatorischen Gegenbewegung durch die Innenseite des mit dem ersten Freilauf gekoppelten zweiten Freilauf übertragen
Verzahnungen und entsprechende Zahnstangen können einfach ausgeführt werden und bieten eine hohe Betriebssicherheit sowie eine zuverlässige Kraftübertragung.

Üblicherweise werden Zahnräder, Zahnstangen bzw. Zahnräder sowie etwaige Lager des erfindungsgemäßen Motors in herkömmlicher Weise mit Schmierstoff versorgt.

Üblicherweise erfolgt die rotatorische Hin- und Herbewegung des ersten Freilaufs um einen Winkelbereich von mindestens 60°, vorzugsweise von mindestens 90°, besonders bevorzugt von mindestens 120°, und ganz besonders bevorzugt von mindestens 150°oder mehr.

Es kann vorgesehen sein, dass die rotatorische Hin- und Herbewegung des ersten Freilaufs oder beider Freiläufe um einen Winkelbereich zwischen 60° und 270°, vorzugsweise zwischen 120° und 240°, besonders bevorzugt zwischen 150° und 210° erfolgt.

Insbesondere kann vorgesehen sein, dass die rotatorische Hin- und Herbewegung des ersten Freilaufs oder beider Freiläufe um einen Winkelbereich von 160° bis 200°, vorzugsweise von 170° bis 190°, noch bevorzugter von 175° bis 185, ganz besonders bevorzugt 180° erfolgt.

Vorzugsweise ist der erfindungsgemäße Verbrennungsmotor so eingerichtet, dass die Bewegungsrichtung der Triebkolben und/oder der Druckkolben gegensinnig parallel sind, wodurch diese platzsparend angeordnet werden können und zudem ein effizienter Betrieb des Verbrennungsmotors ermöglicht wird.

Weiter bevorzugt sind die Triebkolben und/oder die Druckkolben spiegelsymmetrisch um eine Mittelebene in dem Verbrennungsmotor angeordnet.

**In** einer vorteilhaften Weiterbildung der Erfindung weist die Hydraulikeinheit zumindest eine Biegung, vorzugsweise zwei Biegungen, auf und kann entsprechend kompakt ausgestaltet sein. Besonders bevorzugt kann vorgesehen sein, dass die Hydraulikeinheit im Wesentlichen U-förmig ausgestaltet ist.

Die Hydraulikeinheit kann je einen zylindrischen Abschnitt aufweisen, in dem jeweils ein Druckkolben gemäß vorstehenden Ausführungen bewegbar angeordnet ist. Die jeweiligen Zylinderabschnitte sind fluidisch miteinander verbunden, so dass eine einteilige bzw. einstückige Hydraulikeinheit erhalten wird, in denen beide Druckkolben in Zylinderabschnitten kraftübertragend bewegbar angeordnet sind.

Insbesondere kann eine im Wesentlichen U-förmige Hydraulikeinheit erhalten werden. Bevorzugt bildet die Hydraulikeinheit einen Innenraum aus, der zumindest zwei Zylinderabschnitte und einen weiteren, die Zylinderabschnitte verbindendenden Abschnitt, umfasst. In dem Innenraum befindet sich ein Hydraulikfluid zwischen Druckkolben, die vorzugsweise in den Zylinderabschnitten jeweils bewegbar angeordnet sind.

Vorteilhaft weist die Hydraulikeinheit zwei in Längsrichtung lineare Schenkel auf. Der ersten Schenkel weist ein oberes Ende und ein unteres Ende auf. Der erste Druckkolben ist in dem ersten Schenkel bewegbar angeordnet. Der zweiten Schenkel weist ein oberes Ende und ein unteres Ende auf. Der zweite Druckkolben ist bewegbar in dem zweiten Schenkel angeordnet. Die Schenkel können als Zylinderabschnitte ausgestaltet sein.

Üblicherweise weist die Hydraulikeinrichtung zumindest eine Öffnung zum Befüllen und/oder Entleeren von Fluid, vorzugsweise einer Flüssigkeit, insbesondere einem Öl, auf, die in einem Verbindungsabschnitt der im Wesentlichen U-förmig ausgebildeten Hydraulikeinrichtung, vorzugsweise verschließbar, angeordnet ist.

Im Regelfall haben die Zylinder und demgemäß auch die Triebkolben einen kreisförmigen Querschnitt. Bevorzugt sind die jeweiligen Triebkolben baugleich.

Weiterhin haben im Regelfall haben die Abschnitte der Hydraulikeinrichtung, in der sich die Druckkolben bewegen und demgemäß auch die Druckkolben einen kreisförmigen Querschnitt. Bevorzugt sind die jeweiligen Druckkolben baugleich.

In einer Ausführungsform des Verbrennungsmotors der Erfindung weisen die Vorderseiten des Triebkolbens oder der Triebkolben eine größere Fläche als die Vorderseite des jeweilig mit dem Triebkolben verbundenen Druckkolben auf, weiter bevorzugt beträgt die Fläche der Vorderseiten des Druckkolben/der Druckkolben 75 % oder weniger, weiter bevorzugt 50% oder weniger, und weiter bevorzugt 33% oder weniger der Fläche der Vorderseite des jeweilig damit verbundenen Triebkolben.

In dieser Ausführungsform beträgt die Fläche der Vorderseiten des Druckkolben/der Druckkolben bevorzugt 10 % oder mehr, weiter bevorzugt 20 % oder mehr der Fläche der Vorderseite des jeweilig damit verbundenen Triebkolben.

Üblicherweise sind im erfindungsgemäßen Verbrennungsmotor pro Zylinder wenigstens ein Einlass- und ein Auslassventil vorhanden.

Üblicherweise ist pro Zylinder eine Zündkerze vorhanden.

Der erfindungsgemäße Verbrennungsmotor kann genau zwei Zylinder, aber auch mehr als zwei Zylinder umfassen. Vorzugsweise sind im erfindungsgemäßen Verbrennungsmotor ein Vielfaches von 2 Zylindern, also beispielsweise 2, 4, 6 Zylinder etc. vorhanden.

Der erfindungsgemäße Verbrennungsmotor kann beispielsweise als 2-Takt-Motor oder auch als 4-Takt-Motor ausgeführt werden.

Bei der Ausführung als 2-Takt Motor kann die Spülung, d.h. der Ausstoß der Verbrennungsgase und die Zuführung von Frischgas im Zylinder in bekannter Weise z.B. durch Querstromspülung, Gleichstromspülung z.B. mit Tellerventil, oder Umkehrspülung erfolgen.

Bei der Ausführung als 4-Takt Motor sind üblicherweise dann mindestens vier Zylinder vorhanden, vorzugsweise zwei Paare von einem ersten und einem zweiten Zylinder mit zugehörigen Bauteilen, in einer der hier beschriebenen Ausführungsformen.

Dabei kann insbesondere vorgesehen sein, dass pro zwei Zylinder jeweils eine Hydraulikeinheit mit jeweils zwei Druckkolben gemäß vorstehenden Ausführungen vorgesehen ist. Bei einer Ausgestaltung mit vier Zylindern sind demnach zwei Hydraulikeinheiten mit insgesamt vier Druckkolben vorgesehen.

Falls nicht bereits explizit vermerkt, gelten, wo anwendbar, sämtliche als "üblich", "gewöhnlich" oder "vorzugsweise" beschriebenen Ausführungsformen, die sich auf einen Zylinder und/oder dessen zugehörige oder zugeordnete Bauteile beziehen, auch für alle anderen Zylinder des Verbrennungsmotors als "üblich", "gewöhnlich" oder "vorzugsweise". Dies gilt auch für beschriebene Zylinderpaare. Dies gilt entsprechend für die Ausführungsformen, die sich auf einen Kolben beziehen, wobei dies insbesondere für Triebkolben und Druckkolben, sofern nicht ausschließend, gilt.

Die vorliegende Erfindung bezieht sich weiterhin auf ein Verfahren zum Betrieb eines Verbrennungsmotors in einer der hier beschriebenen Ausführungsformen und auf die Verwendung eines Verbrennungsmotors in einer der hier beschriebenen Ausführungsformen zum Antrieb eines Kraftfahrzeugs, Flugzeugs oder Schiffs.

Die Erfindung betrifft zudem ein Kraftfahrzeug, Flugzeug oder Schiff, umfassend zumindest einen erfindungsgemäßen Verbrennungsmotor.

### Beispiel

Eine Ausführungsform des erfindungsgemäßen Verbrennungsmotors wird im Folgenden unter Bezugnahme auf die Figuren näher beschrieben.
Fig. 1 zeigt in vereinfachter schematischer Schnittdarstellung eine Vorderansicht einer Ausführungsform des erfindungsgemäßen Verbrennungsmotors.
Fig. 2 zeigt eine Ansicht einer Seite des Ensembles aus Welle, Freilauf und Zylinder der Ausführungsform des erfindungsgemäßen Verbrennungsmotors.

Die in den Figuren gezeigte Ausführungsform des erfindungsgemäßen Verbrennungsmotors weist zwei baugleiche Zylinder 11, 12 auf, in denen jeweils ein Triebkolben 9, 10 mit jeweils einer Pleuelstange 13, 14, vorhanden ist.

Der Verbrennungsmotor weist einen ersten Zylinder 11 zur Treibstoffverbrennung mit einem darin bewegbar angeordneten ersten Triebkolben 9 und einen zweiten Zylinder 12 zur Treibstoffverbrennung mit einem darin bewegbar angeordnetem zweiten Triebkolben 10 auf.

Der erste Triebkolben 9 mit einem ersten Druckkolben 23 mechanisch gekoppelt. Der zweite Triebkolben 10 ist mit einem zweiten Druckkolben 24 mechanisch gekoppelt.

Der erste Triebkolben 9 und der zweite Triebkolben sowie die Zylinder 9, 10 sind baugleich und parallel zueinander angeordnet.

Der erste Druckkolben 23 und der zweite Druckkolben 24 sind baugleich. Die Druckkolben 23, 24 weisen eine geringere Größe als die Triebkolben 9, 10 auf. Abgesehen von unterschiedlichen Größen weisen die Triebkolben 9, 10 und die Druckkolben 23, 24 gleiche geometrische Form auf.

Die Triebkolben 9, 10 weisen jeweils Kolbenbolzen 7, 8 auf. Der erste Triebkolben 9 weist zwei Kolbenbolzen 7 auf, der zweite Triebkolben 10 weist zwei Kolbenbolzen 8 auf.

Der erste Triebkolben 9 weist eine Pleuelstange 13 auf. Der zweite Triebkolben weist eine Pleuelstange 14 auf. Die Pleuelstange 13 ist mit einem der Kolbenbolzen 7 verbunden. Die Pleuelstange 14 ist mit einem der Kolbenbolzen 8 verbunden.

Die Pleuelstange 13 des ersten Triebkolbens 9 ist an einem dem Kolbenbolzen 7 abgewandten Ende mit dem ersten Druckkolben 23 verbunden. Der erste Triebkolben 9 ist mittels der Pleuelstange 13 mit dem ersten Druckkolben 23 an dessen Kolbenbolzen 21 mechanisch gekoppelt.

Die Pleuelstange 14 des zweiten Triebkolbens 10 ist an einem dem Kolbenbolzen 8 abgewandten Ende mit dem zweiten Druckkolben 24 verbunden. Der zweite Triebkolben 10 ist mittels der Pleuelstange 14 mit dem zweiten Druckkolben 24 an dessen Kolbenbolzen 22 mechanisch gekoppelt.

Eine erste Baueinheit, umfassend ersten Triebkolben 9, Kolbenbolzen 7, ersten Druckkolben 23, Kolbenbolzen 21 und Pleuelstange 13 ist bevorzugt starr ausgebildet. Eine zweite Baueinheit, umfassend zweiten Triebkolben 10, Kolbenbolzen 8, zweiten Druckkolben 24, Kolbenbolzen 22 und Pleuelstange 14 ist bevorzugt starr ausgebildet. Erste und zweite Baueinheit sind insofern baugleich ausgebildet.

Der Verbrennungsmotor weist ferner eine Welle 30 auf, an der Antriebselement 31 angeordnet ist. Im Ausführungsbeispiel umfasst das das Antriebselement zwei miteinander über ein Zahnrad 42 wirkverbundene ringförmige Freiläufe 37, 38, die an ihren Außenringen jeweils an der Stirn 39, 40 und an der Seite Verzahnungen aufweisen.

Der erste Triebkolben 9 und der zweite Triebkolben 10 sind mit dem Antriebselement 31 wirkverbunden.

Diese Wirkverbindung wird im Ausführungsbeispiel über Verzahnungen bewerkstelligt, in Form von Zahnstangen 15, 16. Die Zahnstangen 15 und 16 greifen in die Verzahnung 39 der Seite des Außenrings des ersten Freilaufs 37 zur Kraftübertragung ein.

Die Zahnstangen 15, 16 sind mit Kolbenbolzen 7, 8 mit jeweils der Rückseite des zugeordneten Triebkolben verbunden. Die Verbindung der Zahnstangen 15, 16 mit den Kolbenbolzen 7, 8 ist als starre Verbindung ausgeführt.

Der Verbrennungsmotor weist eine Hydraulikeinheit 26 auf. Die Hydraulikeinheit 26 umfasst ein Fluid 25. Das Fluid 25 befindet sich im Innenraum der Hydraulikeinheit 26 zwischen den Druckkolben 23, 24.

In der Hydraulikeinheit 26 sind der der erste Druckkolben 23 und der zweite Druckkolben 24 jeweils in zylindrischen, geraden Längsabschnitten bewegbar angeordnet.

Es ist eine Öffnung 28 zur Befüllung der Hydraulikeinheit 26 und/oder zur Entleerung der Hydraulikeinheit 26 vorgesehen.

Mittels einer Vorhubbewegung des ersten Triebkolbens 9 ist eine Rückhubbewegung des ersten Druckkolbens 23 in der Hydraulikeinheit 26 induzierbar. Hierdurch ist eine Vorhubbewegung des zweiten Druckkolbens 24 in der Hydraulikeinheit 26 induzierbar und damit eine Rückhubbewegung des zweiten Triebkolbens 10 induzierbar. Somit ist der Verbrennungsmotor so eingerichtet ist, dass sich die Triebkolben 9, 10 gegensinnig bewegen. Diese Bewegung bezieht sich auf eine Bewegung in den jeweiligen Zylindern 11, 12.

Das mit den Triebkolben 9, 10 wirkverbundene Antriebselement 31 ist so eingerichtet, dass es durch die Bewegung der Triebkolben 9, 10 die Welle 30 in eine kontinuierliche Rotationsbewegung versetzt.

Im Betrieb des Motors wird jeweils durch ein Einlassventil 3, 4 ein Kraftstoff-Luft-Gemisch in die Brennkammer 5, 6 der Zylinder 11, 12 eingespeist. Aus dem jeweiligen Zylinder 11, 12 abzuführende Verbrennungsgase werden durch je ein Auslassventil 27 aus den Zylindern 11, 12 herausgeführt.

Optional kann je Zylinder 11, 12 eine Abgaspumpe 19, 20 vorhanden sein. Optional kann je Zylinder ein Ventil 17, 18 vorhanden sein.

Die Zündung des Kraftstoff-Luft Gemisches erfolgt mittels jeweils einer sich in der Brennkammer 5, 6 des Zylinders 11, 12 befindlichen Zündkerze 1, 2.

Beispielsweise erfolgt die Zündung im ersten Zylinder 11 des Motors bei einer Position nahe Pₘᵢₙ des ersten Triebkolbens 9. Dadurch bewegt sich der erste Triebkolben 9 im ersten Zylinder 11 durch die durch den explosionsartigen Verbrennungsvorgang entstandene Kraft in Richtung "in den Zylinder hinein" und mach somit einen sogenannten "Vorhub". Diese Vorhubbewegung induziert eine Rückhubbewegung des ersten Druckkolbens 23 in der Hydraulikeinheit 26, wodurch eine Vorhubbewegung des zweiten Druckkolbens 24 und damit eine Rückhubbewegung des hiermit mechanisch gekoppelten zweiten Triebkolbens 10 induziert wird.

Die jeweils in den Zylindern 11, 12 zwischen den Positionen Pₘᵢₙ (d.h. der Position des Triebkolbens mit minimalem Abstand zum Zylinderkopf) und Pₘₐₓ (d.h. der Position des Triebkolbens mit maximalem Abstand zum Zylinderkopf) hin- und herlaufenden Triebkolben 9, 10 sind in üblicher Weise gegen die Brennkammer 5, 6 abgedichtet, z.B. durch Kolbenringe.

Das Antriebselement 31 umfasst einen ersten Freilauf 37 und einen zweiten Freilauf 38. Die Triebkolben 9, 10 sind mit dem Außenring des ersten Freilaufs 37 mittels Zahnstangen wirkverbunden. Die Zahnstangen 15 und 16 greifen an Eingriffspunkten 32, 33 in die Verzahnung 29 des Antriebselements 31 zur Kraftübertragung ein.

Die Innenringe der Freiläufe 37, 38 sind jeweils mit der Welle 30 so verbunden, dass sie in derselben Richtung freilaufen bzw. sperren.

Über die Zahnstangen 15, 16 wird die Kraft jeweils tangential auf den Außenring des ersten Freilaufs übertragen, der wiederum die Kraft in ein Drehmoment seiner Innenseite und damit in ein Drehmoment der mit der Innenseite des Freilaufs verbunden Welle 30 überträgt, d.h. in dieser Richtung befindet sich der Freilauf im Mitnahmemodus (Sperrrichtung). Dabei befindet sich der zweite Freilauf im Leerlaufmodus (Freilaufrichtung). Sobald der erste Triebkolben 9 eine Position Pₘₐₓ und der zweite Triebkolben eine Position Pₘᵢₙ erreicht bzw. knapp überschritten hat, wird das zündfähige Gemisch im zweiten Zylinder gezündet. Dadurch bewegt sich der zweite Triebkolben in Vortriebsrichtung. Durch die Zahnstange 16 wird dann die Kraft tangential auf die Außenseite des ersten Freilaufs übertragen. Dieser befindet sich im Leerlaufmodus; die Kraft wird über das Zahnrad 42 auf die Außenseite des zweiten Freilaufs übertragen, der sich im Sperrmodus befindet und die Kraft auf die Welle 30 überträgt.

Insgesamt wird damit wird die durch die jeweilige Vorhubbewegung der Triebkolben erzeugte Kraft jeweils tangential auf das Antriebselement übertragen, dass diese in eine immer in gleicher Richtung auf die wirkendes Drehmoment übertragt.

Die Zylinder 11, 12 sowie Hydraulikeinheit 26 sind an einer der Befestigungsvorrichtung 44 angebracht.

Das Antriebselement weist eine Trägervorrichtung auf in der die Welle 30 in den Lagern 35 und 36 gelagert ist. Die Welle 30 kann an ihrem Ende 34 mit einer Arbeitsmaschine verbunden werden.

Optional kann eine nicht näher dargestellte Stabilisierungseinheit mit einer Verzahnung vorgesehen sein, die mit dem Antriebselement, vorzugsweise verzahnten Antriebselement, zu einer Stabilisierung mechanisch gekoppelt ist, beispielsweise über eine Kette oder einen Riemen oder dergleichen. Dabei kann insbesondere auch vorgesehen sein, dass ein Triebkolben mit dem Antriebselement wirkverbunden und ein Triebkolben mit der Stabilisierungseinheit, die mechanisch mit dem Antriebselement gekoppelt ist, wirkverbunden ist. Diese Wirkverbindung kann durch eine Verzahnung, insbesondere durch eine Zahnstange bewerkstelligt sein.

### Bezugszeichenliste:

- 1, 2: Zündkerze
- 3, 4: Einlassventil
- 5, 6: Brennkammer
- 7, 8: Kolbenbolzen
- 9, 10: Triebkolben
- 11, 12: Zylinder
- 13, 14: Pleuelstange
- 15, 16: Zahnstange
- 17, 18: Ventil
- 19, 20: Abgasöffnung
- 21, 22: Kolbenbolzen
- 23, 24: Druckkolben
- 25: Fluid
- 26: Hydraulikeinheit
- 27: Auslassventil
- 28: Öffnung
- 29: Verzahnung
- 30: Welle
- 31: Antriebselement
- 32, 33: Eingriffspunkt
- 34: Getriebeachse
- 35, 36: Lager
- 37: Erster Freilauf
- 38: Zweiter Freilauf
- 39, 40: Verzahnung
- 41: Verzahnung (Seitwärtszahnräder)
- 42: Verbindungszahnrad
- 43: Befestigungsvorrichtung
- 44: Trägervorrichtung

## Patentansprüche

1. Verbrennungsmotor, aufweisend
- eine Welle (30), an der ein Antriebselement (31) angeordnet ist,
- einen ersten Zylinder (11) zur Treibstoffverbrennung mit einem darin bewegbar angeordneten ersten Triebkolben (9) und
- einen zweiten Zylinder (12) zur Treibstoffverbrennung mit einem darin bewegbar angeordnetem zweiten Triebkolben (10),
- wobei der Verbrennungsmotor so eingerichtet ist, dass sich die Triebkolben (9, 10) in den beiden Zylinder (11, 12) gegensinnig hin- und herbewegen,
der **dadurch gekennzeichnet ist, dass**
- der erste Triebkolben (9) mit einem ersten Druckkolben (23) mechanisch gekoppelt ist,
- der zweite Triebkolben (10) mit einem zweiten Druckkolben (24) mechanisch gekoppelt ist,
- der erste und der zweite Triebkolben (9, 10) mit dem Antriebselement (31) wirkverbunden sind, und
- der Verbrennungsmotor eine Hydraulikeinheit (26) aufweist, in der der erste Druckkolben (23) und der zweite Druckkolben (24) bewegbar angeordnet sind und die in einem Innenraum (25) zwischen den Druckkolben (23, 24) ein Fluid, vorzugsweise eine Flüssigkeit, enthält,
wobei der Verbrennungsmotor weiterhin so eingerichtet ist, dass mittels einer Vorhubbewegung des ersten Triebkolbens (9) eine Rückhubbewegung des ersten Druckkolbens (23) in der Hydraulikeinheit (26) induziert wird, wodurch eine Vorhubbewegung des zweiten Druckkolbens (24) in der Hydraulikeinheit induziert wird und damit eine Rückhubbewegung des zweiten Triebkolbens (10) induziert wird, und wobei die Wirkverbindung zwischen den Triebkolben (9,10) und dem Antriebselement (31) so eingerichtet ist, dass die durch die Hin-und Herbewegung der Triebkolben (9, 10) erzeugte Kraft tangential auf das Antriebsmittel (31) übertragen wird und das Antriebselement (31) die Welle (30) in eine kontinuierliche Rotationsbewegung versetzt.

2. Verbrennungsmotor nach Anspruch 1, **dadurch gekennzeichnet, dass**
- die Triebkolben (9, 10) in den Zylindern (11, 12) derart beweglich sind, dass, wenn sich der erste Triebkolben (9) des ersten Zylinders (11) an einer Position mit minimaler Distanz zu einem oberen Ende des ersten Zylinders (11) befindet, sich der zweite Kolben (10) im zweiten Zylinder (12) an einer Position mit maximaler Distanz zu einem oberen Ende des zweiten Zylinders (12) befindet
und/oder
- die Bewegungen der Druckkolben (23, 24) in der Hydraulikrichtung (26) so sind, dass, wenn sich der erste Druckkolben (23) an einer Position mit minimaler Distanz zu einem oberen Ende der Hydraulikeinheit (26) befindet, sich der zweite Druckkolben (24) in der Hydraulikeinheit (26) an einer Position mit maximaler Distanz zu einem oberen Ende der Hydraulikeinheit (26) befindet.

3. Verbrennungsmotor nach Anspruch 1 oder 2, **dadurch gekennzeichnet, dass** das Antriebselement (31) einen ersten Freilauf (37) und einen zweiten Freilauf (38) umfasst, wobei die Triebkolben (9, 10) mit einer Außenseite der Freiläufe (37, 38), vorzugsweise des ersten Freilaufs (37), wirkverbunden sind.

4. Verbrennungsmotor nach einem der vorhergehenden Ansprüche, **dadurch gekennzeichnet, dass** das Antriebselement (31) einen ersten (37) und einen zweiten Freilauf (38) umfasst, wobei Innenseiten der Freiläufe jeweils mit der Welle (30) so verbunden sind, dass sie in derselben Richtung freilaufen bzw. sperren, und Außenseiten der Freiläufe (37, 38) miteinander so gekoppelt sind, dass sie eine gegensinnige Bewegung ausführen.

5. Verbrennungsmotor nach Anspruch 3 oder 4, **dadurch gekennzeichnet, dass** die Wirkverbindung der Triebkolben (9, 10) mit der Außenseite des ersten Freilaufs (37) so ausgestaltet ist, dass die Hin- und Herbewegung der Triebkolben (9, 10) eine rotatorische Hin- und Herbewegung des ersten Freilaufs (37) bewirkt und somit eine gegensinnige rotatorische Hin- und Herbewegung des zweiten Freilaufs (38) bewirkt wird.

6. Verbrennungsmotor nach Anspruch 3, 4 oder 5, **dadurch gekennzeichnet, dass** die Wirkverbindung der Triebkolben (9, 10) mit dem ersten Freilauf (37) mittels einer Verzahnung gebildet wird.

7. Verbrennungsmotor nach Anspruch 6, **dadurch gekennzeichnet, dass** die Außenseite des ersten Freilaufs (37) an ihrer Stirnseite eine Verzahnung (39) aufweist, in die mit jeweils einem Triebkolben (9, 10) verbundene Zahnstangen (15, 16) eingreifen.

8. Verbrennungsmotor nach einem der Ansprüche 3 bis 7, **dadurch gekennzeichnet, dass** die rotatorische Hin- und Herbewegung des ersten Freilaufs (37) um einen Winkelbereich von mindestens 60°, vorzugsweise von mindestens 90°, besonders bevorzugt von mindestens 120°, und ganz besonders bevorzugt von mindestens 150°oder mehr, erfolgt.

9. Verbrennungsmotor nach Anspruch 8, **dadurch gekennzeichnet, dass** die rotatorische Hin- und Herbewegung des ersten Freilaufs (37) um einen Winkelbereich zwischen 60° und 270°, vorzugsweise zwischen 120° und 240°, besonders bevorzugt zwischen 150° und 210° erfolgt.

10. Verbrennungsmotor nach Anspruch 9, **dadurch gekennzeichnet, dass** die rotatorische Hin- und Herbewegung des ersten Freilaufs (37) um einen Winkelbereich von 160° bis 200°, vorzugsweise von 170° bis 190°, noch bevorzugter von 175° bis 185, ganz besonders bevorzugt 180° erfolgt.

11. Verbrennungsmotor nach einem der Ansprüche 3 bis 10, **dadurch gekennzeichnet, dass** die Kopplung der Außenseiten der Freiläufe durch eine Zahnradverbindung erfolgt.

12. Verbrennungsmotor nach einem der vorstehenden Ansprüche, **dadurch gekennzeichnet, dass** die Triebkolben (9, 10) und/oder die Druckkolben (23, 24) parallel zueinander angeordnet sind.

13. Kraftfahrzeug, Flugzeug oder Schiff, umfassend zumindest einen Verbrennungsmotor nach einem oder mehreren der Ansprüche 1 bis 12.

## Claims

1. An internal combustion engine having
- a shaft (30), on which a drive element (31) is arranged,
- a first cylinder (11) for combusting fuel, said first cylinder having a first driving piston (9) movably arranged therein, and
- a second cylinder (12) for combusting fuel, said second cylinder having a second driving piston (10) movably arranged therein,
- wherein the internal combustion engine is configured such that the driving pistons (9, 10) reciprocate in opposite directions in the two cylinders (11, 12),
**characterised in that**
- the first driving piston (9) is mechanically coupled to a first pressure piston (23),
- the second driving piston (10) is mechanically coupled to a second pressure piston (24),
- the first and second driving pistons (9, 10) are operatively connected to the drive element (31), and
- the internal combustion engine has a hydraulic unit (26) in which the first pressure piston (23) and the second pressure piston (24) are movably arranged and which contains a fluid, preferably a liquid, in an interior space (25) between the pressure pistons (23, 24),
wherein the internal combustion engine is also configured such that a forward stroke movement of the first driving piston (9) induces a return stroke movement of the first pressure piston (23) in the hydraulic unit (26), thereby inducing a forward stroke movement of the second pressure piston (24) in the hydraulic unit and thus inducing a return stroke movement of the second driving piston (10), and wherein the operative connection between the driving pistons (9, 10) and the drive element (31) is configured such that the force generated by the reciprocating movement of the driving pistons (9, 10) is transmitted tangentially to the drive means (31), and the drive element (31) causes the shaft (30) to rotate in a continuous rotational movement.

2. The internal combustion engine according to claim 1, **characterised in that**
- the driving pistons (9, 10) are movable in the cylinders (11, 12) in such a way that when the first driving piston (9) of the first cylinder (11) is located at a position with minimal distance from an upper end of the first cylinder (11), the second piston (10) in the second cylinder (12) is located at a position with maximal distance from an upper end of the second cylinder (12)
and/or
- the movements of the pressure pistons (23, 24) in the hydraulic direction (26) are such that, when the first pressure piston (23) is located at a position with minimal distance from an upper end of the hydraulic unit (26), the second pressure piston (24) in the hydraulic unit (26) is located at a position with maximal distance from an upper end of the hydraulic unit (26).

3. The internal combustion engine according to claim 1 or 2, **characterised in that** the drive element (31) comprises a first freewheel (37) and a second freewheel (38), wherein the driving pistons (9, 10) are operatively connected to an outer side of the freewheels (37, 38), preferably of the first freewheel (37).

4. The internal combustion engine according to any one of the preceding claims, **characterised in that** the drive element (31) comprises a first (37) and a second freewheel (38), wherein inner sides of the freewheels are each connected to the shaft (30) so that they run freely or lock in the same direction, and outer sides of the freewheels (37, 38) are coupled to one another such that they perform a movement in opposite directions.

5. The internal combustion engine according to claim 3 or 4, **characterised in that** the operative connection of the driving pistons (9, 10) to the outer side of the first freewheel (37) is configured such that the back-and-forth movement of the driving pistons (9, 10) causes a rotary back-and-forth movement of the first freewheel (37) and thus causes a rotary back-and-forth movement of the second freewheel (38) in the opposite direction.

6. The internal combustion engine according to claim 3, 4 or 5, **characterised in that** the operative connection of the driving pistons (9, 10) to the first freewheel (37) is formed by means of a toothing.

7. The internal combustion engine according to claim 6, **characterised in that** the outer side of the first freewheel (37) has, on its end face, a toothing (39), with which toothed racks (15, 16) each connected to a driving piston (9, 10) intermesh.

8. The internal combustion engine according to any one of claims 3 to 7, **characterised in that** the rotary back-and-forth movement of the first freewheel (37) is performed through an angular range of at least 60°, preferably of at least 90°, particularly preferably of at least 120°, and very particularly preferably of at least 150° or more.

9. The internal combustion engine according to claim 8, **characterised in that** the rotary back-and-forth movement of the first freewheel (37) is performed through an angular range between 60° and 270°, preferably between 120° and 240°, particularly preferably between 150° and 210°.

10. An internal combustion engine according to claim 9, **characterised in that** the rotary back-and-forth movement of the first freewheel (37) is performed through an angular range of from 160° to 200°, preferably from 170° to 190°, even more preferably from 175° to 185°, very particularly preferably 180°.

11. The internal combustion engine according to any one of claims 3 to 10, **characterised in that** the outer sides of the freewheels are coupled by a gearwheel connection.

12. The internal combustion engine according to any one of the preceding claims, **characterised in that** the driving pistons (9, 10) and/or the pressure pistons (23, 24) are arranged parallel to one another.

13. A motor vehicle, aircraft or ship comprising at least one internal combustion engine according to any one or more of claims 1 to 12.

## Revendications

1. Moteur à combustion interne ayant
- un arbre (30), sur lequel un élément d'entraînement (31) est agencé,
- un premier cylindre (11) pour combustion de carburant, ledit premier cylindre ayant un premier piston d'entraînement (9) agencé de manière mobile à l'intérieur de celui-ci, et
- un second cylindre (12) pour combustion de carburant, ledit second cylindre ayant un second piston d'entraînement (10) agencé de manière mobile à l'intérieur de celui-ci,
- dans lequel le moteur à combustion interne est conçu de telle sorte que les pistons d'entraînement (9, 10) se déplacent de manière alternée dans des directions opposées dans les deux cylindres (11, 12),
**caractérisé en ce que**
- le premier piston d'entraînement (9) est couplé mécaniquement à un premier piston de pression (23),
- le second piston d'entraînement (10) est couplé mécaniquement à un second piston de pression (24),
- les premier et second pistons d'entraînement (9, 10) sont accouplés de manière fonctionnelle à l'élément d'entraînement (31), et
- le moteur à combustion interne a une unité hydraulique (26) dans laquelle le premier piston de pression (23) et le second piston de pression (24) sont agencés de manière mobile et qui contient un fluide, de préférence un liquide, dans un espace intérieur (25) entre les pistons de pression (23, 24),
dans lequel le moteur à combustion interne est également conçu de telle sorte qu'un mouvement de course avant du premier piston d'entraînement (9) induit un mouvement de course de retour du premier piston de pression (23) dans l'unité hydraulique (26), induisant ainsi un mouvement de course avant du second piston de pression (24) dans l'unité hydraulique et induisant ainsi un mouvement de course retour du second piston d'entraînement (10), et dans lequel l'accouplement fonctionnel entre les pistons d'entraînement (9, 10) et l'élément d'entraînement (31) est conçu de telle sorte que la force générée par le mouvement alterné des pistons d'entraînement (9, 10) est transmise de manière tangentielle au moyen d'entraînement (31), et l'élément d'entraînement (31) amène l'arbre (30) à tourner dans un mouvement de rotation continu.

2. Moteur à combustion interne selon la revendication 1, **caractérisé en ce que**
- les pistons d'entraînement (9, 10) peuvent se déplacer dans les cylindres (11, 12) d'une manière telle que lorsque le premier piston d'entraînement (9) du premier cylindre (11) est situé en une position avec une distance minimale depuis une extrémité supérieure du premier cylindre (11), le second piston (10) dans le second cylindre (12) est situé en une position à une distance maximale d'une extrémité supérieure du second cylindre (12)
et/ou
- les mouvements des pistons de pression (23, 24) dans la direction hydraulique (26) sont tels que, lorsque le premier piston de pression (23) est situé en une position à une distance minimale d'une extrémité supérieure de l'unité hydraulique (26), le second piston de pression (24) dans l'unité hydraulique (26) est situé en une position à une distance maximale d'une extrémité supérieure de l'unité hydraulique (26).

3. Moteur à combustion interne selon la revendication 1 ou 2, **caractérisé en ce que** l'élément d'entraînement (31) comprend une première roue libre (37) et une seconde roue libre (38), dans lequel les pistons d'entraînement (9, 10) sont accouplés de manière fonctionnelle à un côté externe des roues libres (37, 38), de préférence de la première roue libre (37).

4. Moteur à combustion interne selon l'une quelconque des revendications précédentes, **caractérisé en ce que** l'élément entraînement (31) comprend une première (37) et une seconde roue libre (38), dans laquelle les côtés internes des roues libres sont chacun accouplés à l'arbre (30) de telle sorte qu'elles tournent librement ou se verrouillent dans la même direction, et des côtés externes des roues libres (37, 38) sont couplés l'un à l'autre de telle sorte qu'elles réalisent un mouvement dans des directions opposées.

5. Moteur à combustion interne selon la revendication 3 ou 4, **caractérisé en ce que** l'accouplement fonctionnel des pistons d'entraînement (9, 10) au côté externe de la première roue libre (37) est conçu de telle sorte que le mouvement de va-et-vient des pistons d'entraînement (9, 10) amène un mouvement de va-et-vient rotatif de la première roue libre (37) et amène ainsi un mouvement de va-et-vient rotatif de la seconde roue libre (38) dans la direction opposée.

6. Moteur à combustion interne selon la revendication 3, 4 ou 5, **caractérisé en ce que** l'accouplement fonctionnel des pistons d'entraînement (9, 10) à la première roue libre (37) est formé au moyen d'une dentelure.

7. Moteur à combustion interne selon la revendication 6, **caractérisé en ce que** le côté externe de la première roue libre (37) a, sur sa face d'extrémité, une dentelure (39), avec laquelle des crémaillères (15, 16), chacune étant accouplée à un piston d'entraînement (9, 10), s'imbriquent.

8. Moteur à combustion interne selon l'une quelconque des revendications 3 à 7, **caractérisé en ce que** le mouvement de va-et-vient rotatif de la première roue libre (37) est réalisé sur une plage angulaire d'au moins 60°, de préférence d'au moins 90°, particulièrement préférentiellement d'au moins 120°, et très particulièrement préférentiellement d'au moins 150° ou plus.

9. Moteur à combustion interne selon la revendication 8, **caractérisé en ce que** le mouvement de va-et-vient rotatif de la première roue libre (37) est réalisé sur une plage angulaire entre 60° et 270°, de préférence entre 120° et 240°, particulièrement préférentiellement entre 150° et 210°.

10. Moteur à combustion interne selon la revendication 9, **caractérisé en ce que** le mouvement de va-et-vient rotatif de la première roue libre (37) est réalisé sur une plage angulaire entre 160° et 200°, de préférence entre 170° et 190°, encore plus préférentiellement entre 175° et 185°, très particulièrement préférentiellement de 180°.

11. Moteur à combustion interne selon l'une quelconque des revendications 3 à 10, **caractérisé en ce que** les côtés externes des roues libres sont couplés par un accouplement à roues d'engrenage.

12. Moteur à combustion interne selon l'une quelconque des revendications précédentes, **caractérisé en ce que** les pistons d'entraînement (9, 10) et/ou les pistons de pression (23, 24) sont agencés de manière parallèle l'un à l'autre.

13. Véhicule à moteur, aéronef ou bateau comprenant au moins un moteur à combustion interne selon l'une quelconque ou plus des revendications 1 à 12.
